# EUROPÄISCHE PATENTSCHRIFT

(11) **EP 0 777 534 B1**
(45) Veröffentlichungstag und Bekanntmachung des Hinweises auf die Patenterteilung: **25.11.1998**
(21) Anmeldenummer: 96917347.5
(22) Anmeldetag: 14.06.1996
(51) Int. Cl.: B05B 15/12

(54) **VORRICHTUNG ZUR SPRÜHBESCHICHTUNG VON WERKSTÜCKEN MIT FARBE**
WORKPIECE SPRAY-PAINTING DEVICE
DISPOSITIF DE MISE EN PEINTURE DE PIECES PAR PULVERISATION

(30) Priorität: 27.06.1995 DE 19523319
(43) Veröffentlichungstag der Anmeldung: 11.06.1997
(73) Patentinhaber: Tegometall (International) AG, 8274 Tägerwilen (CH)
(72) Erfinder: REISS, Herbert, D-72505 Krauchenwies (DE)
(74) Vertreter: Strehl Schübel-Hopf & Partner
(86) Internationale Anmeldenummer: DE9601055
(87) Internationale Veröffentlichungsnummer: WO9701395

(56) Entgegenhaltungen:
- EP-A- 0 369 478
- CH-A- 668 008
- DE-A- 3 640 699
- DE-U- 9 017 994
- US-A- 4 640 220
- US-A- 5 288 324

## Beschreibung

Die Erfindung betrifft eine Vorrichtung zur Sprühbeschichtung von Werkstücken mit Farbe, die wenigstens zwei längs einer Förderstrecke der Werkstücke angeordnete Beschichtungskabinen und eine Sprühvorrichtung aufweist. Eine solche Sprühbeschichtungsvorrichtung ist insbesondere zur elektrostatischen Pulverbeschichtung geeignet.

Das Prinzip der elektrostatischen Pulverbeschichtung wird vor allem zur Lackierung von Blech- und Fertigteilen eingesetzt, da es besonders wirtschaftlich und umweltfreundlich ist. Weiterhin lassen sich mit Pulverbeschichtungssystemen hohe Durchsatzmengen an Lackiergut erzielen.

Bei herkömmlichen Pulverbeschichtungssystemen treten jedoch, wie auch bei nach anderen Farbbeschichtungsverfahren arbeitenden Lackieranlagen, Probleme beim Farbwechsel auf. Um nämlich eine homogene und gleichmäßige Beschichtung bei hohem Lackiergutdurchsatz zu erreichen, wird ein konzentrierter Farbpulverstrahl auf das zu lackierende Werkstück gerichtet, wobei jedoch nur ein Teil des Farbpulvers auf dem Werkstück haftet, das übrige Farbpulver sich dagegen in der Anlage ablagert.

Die bekannten Beschichtungssysteme weisen deshalb eine Absaugvorrichtung auf, um den Farbpulverüberschuß in den Farbpulverkreislauf zurückzuführen. Insbesondere auf den Beschichtungskabinenwänden bleiben jedoch immer Farbpulverpartikel kleben, die bei einem Farbwechsel für eine Farbenmischung und damit eine Verunreinigung sorgen. Um dies zu vermeiden, muß die Beschichtungskabine bei jedem Farbwechsel gereinigt werden. Es entstehen somit immer kostspielige Stillstandszeiten in der Beschichtungsanlage.

Insbesondere in elektrostatischen Pulverbeschichtungsanlagen ist außerdem ein relativ hoher Zeitaufwand zur Reinigung bei Farbwechsel notwendig, da die Farbpulverteilchen aufgrund ihrer elektrischen Ladung oft fest an den Beschichtungskabinen haften.

Um einen schnellen Farbwechsel bei Pulverbeschichtungsanlagen zu ermöglichen, werden bereits Pulverbeschichtungssysteme verwendet, die mehrere Beschichtungskabinen für verschiedene Farben aufweisen, so daß immer abwechselnd eine Kabine für den Farbwechsel gereinigt werden kann. In der CH 668 008 A5 wird eine solche Pulverbeschichtungsanlage beschrieben, die die Merkmale des Oberbegriffs des Anspruchs 1 aufweist. Bei dieser bekannten Pulverbeschichtungsanlage sind zwei Beschichtungskabine parallel zueinander angeordnet, die mittels einer Weiche über eine gemeinsame Förderstrecke versorgt werden. Diese Anlage ist jedoch sehr kostspielig, da zwei vollständige, mit jeweils einer Sprühvorrichtung versehene Beschichtungskabinen notwendig sind.

Die Aufgabe der Erfindung ist es deshalb, eine kostengünstige Vorrichtung zur Sprühbeschichtung von Werkstücken bereitzustellen, die einen schnellen Farbwechsel ermöglicht.

Diese Aufgabe wird bei einer gattungsgemäßen Vorrichtung zur Sprühbeschichtung von Werkstücken durch die im kennzeichnenden Teil des Anspruchs 1 angegebenen Maßnahmen gelöst. Danach sind die wenigstens zwei längs der Förderstrecke der Werkstücke angeordneten Beschichtungskabinen zweiteilig ausgelegt, wobei die Kabinenteile voneinander trennbar sind, so daß die Sprühvorrichtung zwischen den Beschichtungskabinen versetzbar ist.

Bei der erfindungsgemäßen Sprühbeschichtungsvorrichtung lassen sind die Stillstandszeiten beim Farbwechsel ganz wesentlich reduzieren, da durch den zweiteiligen Aufbau der Beschichtungskabinen die Sprühvorrichtung einfach und schnell zwischen den Beschichtungskabinen mit den verschiedenen Farben versetzbar ist. Die Reinigung der aus einer Sprühpistolenanordnung bestehenden Sprühvorrichtung läßt sich dabei problemlos durch Freiblasen mittels Druckluft ausführen. Der Einsatz nur einer Sprühvorrichtung für beide Beschichtungskabinen vermindert weiter wesentlich die Herstellungskosten im Vergleich zu einer Anlage mit zwei komplett ausgerüsteten Beschichtungskabinen.

Gemäß einer bevorzugten Ausführungsform der Erfindung lassen sich die Kabinenteile quer zur Förderstrecke der Werkstücke auseinanderfahren. Die Beschichtungskabine ist somit einfach zugänglich und läßt sich schnell und effektiv reinigen.

Gemäß einer weiteren Ausführungsform der Erfindung sind die Beschichtungskabinen zylindrisch ausgebildet. Dies führt zu einer weiteren wesentlichen Verkürzung der Reinigungszeiten beim Farbwechsel, da durch die zylindrische Ausgestaltung der Kabineninnenwände Ecken und Kanten, aus denen sich Farbablagerungen nur sehr schwer entfernen lassen, vermieden werden. Diese vorteilhafte Ausgestaltung der Kabineninnenwände läßt sich auch unabhängig von der erfindungsgemäßen Doppelkabinenausführung zur Verbesserung der Reinigungsmöglichkeit in herkömmlichen Sprühbeschichtungsvorrichtungen einsetzen.

Weiterhin ist gemäß einer vorteilhaften Ausführungsform die Sprühvorrichtung auf einer zwischen den Beschichtungskabinen angeordneten Laufschiene beweglich angeordnet, wobei an der Laufschienenstrecke eine zusätzliche Reinigungsvorrichtung für die Sprühvorrichtung vorgesehen ist. Mit dieser Reinigungsvorrichtung lassen sich mögliche Farbablagerungen auf der Sprühvorrichtung, die insbesondere bei einem extremen Farbwechsel, z.B. von schwarz auf weiß, zur Verunreinigung auf dem Lackiergut führen können, problemlos und schnell entfernen.

Gemäß einer weiteren vorteilhaften Ausführungsform der Erfindung ist eine Absaugvorrichtung mittig in dem Boden der Beschichtungskabine eingelassen, wobei der Kabinenboden zusätzlich trichterförmig ausgelegt und mit einer belüfteten Fluidplatte versehen werden kann. Die Anordnung der Absaugvorrichtung im Kabinenboden unterhalb des Werkstücks ermöglicht einerseits eine Verbesserung des Aufbringwirkungsgrads, da das von der Sprühvorrichtung abgegebene Farbpulver länger in der Umgebung des Lackierguts gehalten wird. Weiterhin kann durch diese Anordnung der Absaugvorrichtung eine Beschichtungskabine mit extrem kleiner Stellfläche hergestellt werden. Die zusätzlich trichterförmige Ausgestaltung des Kabinenbodens und die Anbringung einer belüfteten Fluidplatte ermöglichen darüber hinaus ein effektives Absaugen des Farbpulverüberschusses beim Beschichtungsvorgang. Farbpulverablagerungen an den Kabinenwänden werden somit weitgehend verhindert, was die Reinigung der Beschichtungskabinen wesentlich vereinfacht.

Weiterhin kann deshalb auch auf ein in herkömmlichen Anlagen oft eingesetztes Innenreinigungssystem zur Ablösung des Farbpulvers von der Beschichtungskabineninnenwand verzichtet werden. Die beschriebene Absaugvorrichtung läßt sich auch unabhängig von der erfindungsgemäßen Doppelkabinenausführung in vorteilhafter Weise in den bereits bekannten Sprühbeschichtungsvorrichtungen einsetzen.

Gemäß einer weiteren vorteilhaften Ausgestaltung der Erfindung besteht die Sprühvorrichtung aus wenigstens zwei Reihen vertikal übereinander angeordneter Sprühpistolen, die in der Beschichtungskabine beiderseits der Förderstrecke der Werkstücke einander gegenüberliegend angeordnet sind. Durch diese Auslegung der Sprühvorrichtung läßt sich im Bereich des Lackierguts eine stabile und weitgehend gleichmäßige Farbpulverwolke ausbilden, was zu einer deutlichen Verbesserung des Aufbringwirkungsgrades führt. Außerdem wird ein weitgehend gleichmäßiger Auftrag des Farbpulvers auf dem Lackiergut auch in Problemzonenbereichen, wie z.B. Ecken und Kanten, gewährleistet.

Weiterhin sorgt die Anordnung in einander gegenüberliegenden, vertikal plazierten Reihen für eine wesentliche Senkung der Betriebskosten, da sich der Farbpulververlust aufgrund der Pulverwolkenbildung wesentlich vermindern läßt. Auch werden im Vergleich zu herkömmlichen Sprühvorrichtungen weniger Sprühpistolen benötigt, was sowohl die Anschaffungsals auch die Wartungskosten reduziert. Diese Sprühvorrichtung kann auch unabhängig von der erfindungsgemäßen Sprühbeschichtungsvorrichtung mit Doppelkabine in herkömmlichen Beschichtungsvorrichtungen in vorteilhafter Weise eingesetzt werden.

Gemäß einer weiteren vorteilhaften Ausgestaltung der oben genannten Sprühvorrichtung sind in der Beschichtungskabine beiderseits der Förderstrecke jeweils zwei Reihen von vertikal übereinander angeordneten Sprühpistolen angebracht, wobei der Abstand zwischen den sich gegenüberliegenden Sprühpistolenreihen unterschiedlich ist. Diese Ausgestaltung der Sprühvorrichtung hat den Vorteil, daß sich durch die eng zusammenliegenden Sprühpistolenreihen Problemstellen des Lakkierguts beschichten lassen, während sich durch die größer beabstandeten Reihen, die außerdem spezielle Sprühpistolendüsen aufweisen können, eine Flächenabdeckung ausführen läßt.

Zusätzlich kann die Sprühvorrichtung noch mit einer Hubeinrichtung gekoppelt werden, um so eine optimale Schichtdickenverteilung, insbesondere auf glatten Lackiergutflächen, zu erzielen.

Ein bevorzugtes Ausführungsbeispiel der Erfindung ist im folgenden anhand der Zeichnung beschrieben. Darin zeigt
- Figur 1: eine Aufsicht der erfindungsgemäßen Beschichtungsvorrichtung, und
- Figur 2: eine Ansicht der Beschichtungskabine der erfindungsgemäßen Beschichtungsvorrichtung entlang der Schnittlinie I-I in Figur 1.

Die in Figur 1 dargestellte erfindungsgemäße Sprühbeschichtungsvorrichtung weist zwei entlang einer Förderstrecke **5** angeordnete Beschichtungskabinen **1** und **2** auf. Jede Beschichtungskabine besteht aus zwei im wesentlichen symmetrischen Kabinenhälften, die beiderseits der Förderstrecke **5** angeordnet sind. Die Seitenwände der Beschichtungskabinen sind als Zylinderflächen ausgebildet, wobei die Beschichtungskabinen in geschlossenem Zustand eine im wesentlichen kreisförmige Grundfläche besitzen. Die zylindrische Ausbildung der Beschichtungskabineninnenwände erleichtert das Ablösen von Farbpulverablagerungen, da schwer zugängliche Ecken und Kanten weitgehend vermieden sind.

Die beiden Kabinenteile der Beschichtungskabinen sind längs zweier unter der Beschichtungskabine angeordneter Laufschienen **3**, die vorzugsweise senkrecht zur Förderstrecke angeordnet sind, verschiebbar. In der in Figur 1 gezeigten Darstellung sind die beiden Teile der Beschichtungskabine **2** längs dieser Laufschienen **3** quer zur Förderstrecke auseinandergezogen, um eine Reinigung dieser Kabinen für einen Farbwechsel vornehmen zu können.

Zwischen den Beschichtungskabinen **1** und **2** befindet sich weiterhin eine Laufschiene **7**, an der verfahrbar eine in der in Betrieb befindlichen Beschichtungskabine **1** dargestellte Sprühvorrichtung **8** angeordnet ist.

Jede Beschichtungskabine weist außerdem einen Farbpulvervorratsbehälter **9** und eine daran angeschlossene Farbpulverdosiereinrichtung **10** auf. Die Dosiereinrichtungen **10** haben jeweils Anschlüsse, an die lösbar die mit der Sprüheinrichtung **8** verbundene Pulverzuführung **11** angeschlossen werden kann, wie bei der in Betrieb befindlichen Beschichtungskabine **1** dargestellt.

Weiterhin ist bei jeder Beschichtungskabine eine im Kabinenboden eingelassene Absaugvorrichtung **12** vorgesehen, die mit einer Pulverrückgewinnungsanlage **13** verbunden ist. Mit dieser z.B. nach dem Zyklonprinzip arbeitenden Vorrichtung **13** läßt sich das aus der Beschichtungskabine abgesaugte Farbpulver aus der Beschichtungskabinenabluft filtern.

Die Pulverrückgewinnungsvorrichtung **13** ist außerdem jeweils mit dem Pulvervorratsbehälter **9** verbunden, um das zurückgewonnene Farbpulver in den Farbpulverkreislauf zurückzuführen. Die an die Beschichtungskabinen **1** und **2** gekoppelten Pulverrückgewinnungsvorrichtungen **13** können jeweils lösbar mit einer sich zwischen den Beschichtungskabinen befindlichen Endfilteranlage **14** gekoppelt werden, wie dies bei der im Betrieb befindlichen Beschichtungskabine **1** dargestellt ist. Die Endfilteranlage **14** dient zur Reinigung der aus der Beschichtungskabine abgesaugten Abluft.

Zur Reinigung der Sprühvorrichtung **8** ist zwischen den Beschichtungskabinen **1** und **2** zusätzlich eine Reinigungsvorrichtung **15** vorgesehen, mit der sich eventuelle Farbablagerungen auf der Sprühvorrichtung **8** automatisch, z.B. mittels Granulat, entfernen lassen.

Weiterhin weist die Sprühbeschichtungsvorrichtung eine Steuereinrichtung **17** zur vollautomatischen Regelung des gesamten Beschichtungsvorgangs einschl. Farbwechsels auf. Diese Steuereinrichtung ist mit einer Brandunterdrückungsanlage **16** verbunden, um Brände im Farbpulver zu ersticken.

Figur 2 zeigt einen Querschnitt durch die sich in Betrieb befindende Beschichtungskabine **1**. Eine Öffnung **25** der Absaugvorrichtung **12** ist direkt unterhalb des zu lackierenden Werkstücks mittig im Kabinenboden eingelassen. Der Kabinenboden ist trichterförmig bezüglich dieser Absaugöffnung **25** ausgelegt, um ein einfaches Absaugen des sich in der Beschichtungskabine niederschlagenden Farbpulverüberschusses zu ermöglichen.

Weiterhin ist der Kabinenboden mit einer mittels Druckluft betriebenen Fluidplatte **24** versehen, wobei die Druckluft auf der Fluidplatte einen schwebenden, sich in Richtung Öffnung **25** der Absaugvorrichtung **12** bewegenden Farbpulverpartikelstrom erzeugt. Die beschriebene Auslegung der Farbpulverabsaugvorrichtung ermöglicht ein effektives Absaugen des Farbpulverüberschusses unter weitgehender Vermeidung von Ablagerungen auf den Beschichtungskabinenwänden.

Die Sprühvorrichtung **8** für das Farbpulver weist vier Reihen vertikal geführter Sprühpistolen **21**, die insbesondere als Tribopistolen ausgeführt sind, auf, wobei sich immer jeweils zwei Reihen gegenüberliegen, um eine stabile und homogene Farbpulverwolke am Werkstück **18** zu erzeugen. Der Abstand zwischen den beiden ersten Reihen von Sprühpistolen **21** ist dabei geringer gewählt als der Abstand zwischen den beiden zweiten Reihen.

Die weiter beabstandeten Sprühpistolen **21** weisen stark aufgefächerte Sprühstrahlen erzeugende Düsen auf, und dienen vor allem zur Abdeckung der großflächigen Werkstückteile. Die enger zusammenliegenden Sprühpistolenreihen sorgen dagegen mit ihrer geringeren Sprühstrahlauffächerung insbesondere für eine zuverlässige Besprühung von Problemstellen am Werkstück, z.B. Nuten und Abkantungen bzw. schwer zugänglichen Stellen in tiefen Werkstücken.

Die Sprühpistolenreihen sind jeweils mittels einer Sprühpistolenhaltevorrichtung **22** beweglich an einem Stativ **23** angeordnet. Die Stative **23** sind weiterhin mit einer Hubeinrichtung **20** verbunden, die für eine oszillierende Hubbewegung der Stative und damit der Sprühpistolenreihen sorgt. Die oszillierende Bewegung der Sprühvorrichtung **8** gewährleistet für eine gleichmäßige Schichtdickenverteilung des Farbpulvers auf dem Werkstück **18**.

Die Farbpulverversorgung der Sprühpistolen **21** erfolgt über die Farbpulverzuführung **11** vertikal von oben. Diese Ausgestaltung der Farbpulverzuführung verhindert das Entstehen einer Farbpulversäule in den Sprühpistolen **21** beim Anfahren der Beschichtungskabine, die sich aufgrund des Eigengewichts der Pulverpartikel bei einer Farbpulverzuführung von unten einstellen würde.

Längs der Förderstrecke **5** sind Gehängselwagen **6** angeordnet, die eine Aufhängung **19** zum Befestigen des zu lackierenden Werkstücks **18** aufweisen. Sobald ein Gehängselwagen **6** mit einem zu lackierenden Werkstück in die sich in Betrieb befindliche Beschichtungskabine einfährt, beginnt die Sprühvorrichtung **8** mit dem Sprühbetrieb. Die aus dem Farbpulvervorratsbehälter **9** über die Pulverdosiereinrichtung **10** und die Pulverzuführung **11** in die Sprühvorrichtung **8** eingespeisten Farbpulverpartikel werden in den Sprühpistolen **21** elektrisch aufgeladen und über die Düsen der Sprühpistolen ausgestoßen. Durch die Anordnung von vertikalen Sprühpistolenreihen beiderseits der Förderstrecke wird eine stehende Farbpulverwolke am Werkstück erzeugt, was für einen hohen Aufbringwirkungsgrad sorgt. Der Einsatz mehrerer unterschiedlich beanstandeter Sprühpistolenreihen mit verschiedenen Düsensätzen ermöglicht weiterhin eine gleichmäßige Beschichtung sowohl großflächiger Werkstückteile als auch von Ecken und Kanten.

Gemäß einer vorteilhaften Ausführung des Sprühbetriebs wird zuerst mittels der weiter beabstandeten Sprühpistolenreihen, die einen breit aufgefächerten Sprühstrahl erzeugen, eine großflächige Abdeckung des zu lackierenden Werkstücks und anschließend mittels der enger zusammenliegenden Sprühpistolenreihen mit stärker gerichteten Sprühstrahlen eine Abdeckung von Problemzonen vorgenommen.

In dem in Figur 2 gezeigten Ausführungsbeispiel sind die Sprühpistolenreihen mittels den Sprühpistolenhalterungen **22** längs der Stative **23** verschiebbar, um auch breite Werkstücke vollständig beschichten zu können. Das Werkstück wird dabei z.B. mit einer Bandgeschwindigkeit von 6 m/min. an den Sprühpistolenreihen vorbeigefahren. Es ist jedoch auch möglich, zusätzlich eine Sprühpistolenmitfahreinrichtung, die synchron mit dem Gehängselwagen mitläuft, vorzusehen. Mit der erfindungsgemäßen Beschichtungsvorrichtung lassen sich Lackierleistungen von 800 m²/h erzielen.

Der Farbpulverüberschuß, der nicht auf dem Werkstück haftet, wird mittels der unterhalb des Werkstücks angeordneten Absaugvorrichtung **12** nach unten abgesaugt. Die sich am Kabinenboden befindende druckluftbetriebene Fluidplatte **24** erzeugt einen schwebenden Farbpulverpartikelstrom in Richtung auf die Öffnung **25** der Absaugvorrichtung **12**, über die das Farbpulver zusammen mit der Abluft in die Pulverrückgewinnungsvorrichtung **13** geführt wird. In der Pulverrückgewinnungsvorrichtung **13** wird das Farbpulver herausgefiltert und in den Farbpulverkreislauf zurückgeführt. Mit der im Ausführungsbeispiel dargestellten Absaugvorrichtung **12** lassen sich Absaugleistungen bis 8.000 m³/h erzeugen.

Wenn ein Farbwechsel von einer ersten auf eine zweite Farbe in der Sprühbeschichtungsvorrichtung vorgesehen ist, wird die Farbpulverzufuhr für die Sprühvorrichtung **8** unterbrochen. Die Pulverzuführung **11** und die Sprühvorrichtung **8** werden dann mittels pulsierender Druckluft von Farbablagerungen der ersten Farbe freigeblasen. Anschließend wird die Pulverzuführung **11** von der Pulverdosiervorrichtung **10** für die erste Farbe abgekoppelt und die beiden Kabinenteile der BeSchichtungsvorrichtung werden auseinandergefahren. Dann wird die Sprühvorrichtung längs der Laufschiene in die mit der zweiten Farbe geladene Beschichtungskabine gefahren. Falls ein extremer Farbwechsel z.B. von dunkelbraun auf weiß vorgesehen ist, wird ein zusätzlicher Reinigungsschritt der Sprühvorrichtung **8** in der an der Laufschiene angeordneten Reinigungseinrichtung **15** ausgeführt.

Nachdem die Sprühvorrichtung **8** in die Beschichtungskabine für die zweite Farbe eingefahren ist, wird diese geschlossen und die Pulverzuführung **11** an die Pulverdosiereinrichtung **10** für die zweite Farbe angekoppelt. Der Farbwechselvorgang kann ebenso wie der Sprühvorgang automatisch mittels der Steuervorrichtung **17** gesteuert werden.

## Patentansprüche

1. Vorrichtung zur Sprühbeschichtung von Werkstücken mit Farbe, die wenigstens zwei entlang einer Förderstrecke (5) der Werkstücke angeordnete Beschichtungskabinen (1, 2) aufweist,
**dadurch gekennzeichnet, daß**
die Beschichtungskabinen (1, 2) hintereinander an der Förderstrecke (5) angeordnet sind, wobei jede Beschichtungskabine zwei beiderseits der Förderstrecke angeordnete, quer zur Förderrichtung auseinanderfahrbare Kabinenteile aufweist, und
eine Sprühvorrichtung (8) so an der Förderstrecke (5) angeordnet ist, daß sie zwischen den Beschichtungskabinen (1, 2) entlang der Förderstrecke versetzbar ist, wenn die Kabinenteile auseinandergefahren sind.

2. Vorrichtung gemäß Anspruch 1, dadurch gekennzeichnet, daß die Sprühvorrichtung (8) längs einer zwischen den BeSchichtungskabinen (1, 2) entlang der Förderstrecke (5) angeordneten Laufschiene (7) verschiebbar ist.

3. Vorrichtung gemäß Anspruch 1 oder 2, dadurch gekennzeichnet, daß die Innenwände der Beschichtungskabinen (1, 2) zylindrisch ausgebildet sind.

4. Vorrichtung gemäß einem der Ansprüche 1 bis 3, dadurch gekennzeichnet, daß eine Reinigungsvorrichtung (15) für die Sprühvorrichtung (8) zwischen den Beschichtungskabinen (1, 2) angeordnet ist.

5. Vorrichtung gemäß einem der Ansprüche 1 bis 4, dadurch gekennzeichnet, daß eine Absaugvorrichtung (12) mittig am Boden der Beschichtungskabine (1, 2) angeordnet ist, wobei die Sprühbeschichtung mit Farbe in Pulverform erfolgt.

6. Vorrichtung gemäß Anspruch 5, dadurch gekennzeichnet, daß der Kabinenboden trichterförmig auf die Absaugvorrichtung (12) zuläuft.

7. Vorrichtung gemäß Anspruch 5 oder 6, dadurch gekennzeichnet, daß eine belüftete Fluidplatte (24) am Kabinenboden angeordnet ist.

8. Vorrichtung gemäß einem der Ansprüche 1 bis 7, dadurch gekennzeichnet, daß die Sprühvorrichtung (8) wenigstens zwei Reihen vertikal übereinander angeordneter Sprühpistolen (21) aufweist, die in der Beschichtungskabine (1, 2) beiderseits der Förderstrecke (5) der Werkstücke einander gegenüberliegend angeordnet sind.

9. Vorrichtung gemäß Anspruch 8, dadurch gekennzeichnet, daß die Sprühvorrichtung (8) zwei weitere Reihen vertikal übereinander angeordneter Sprühpistolen (21) aufweist, die in der Beschichtungskabine (1, 2) beiderseits der Förderstrecke (3) der Werkstücke einander gegenüberliegend in einem größeren Abstand als die übrigen Reihen mit Sprühpistolen angeordnet sind.

10. Vorrichtung gemäß Anspruch 8 oder 9, dadurch gekennzeichnet, daß die Sprühvorrichtung (8) mit einer Hubeinrichtung (20) verbunden ist.

11. Vorrichtung gemäß einem der Ansprüche 8 bis 10, dadurch gekennzeichnet, daß die Leitungen der Farbpulverzuführung (11) zur Versorgung der Sprühpistolen mit Farbpulver von oben an die Sprühpistolen herangeführt sind.

## Claims

1. Workpiece spray-painting device for spray coating of workpieces with paint including at least two coating booths (1, 2) arranged adjacent each other on a conveying track (5) for conveying the workpieces,
**characterised in that**
said coating booths (1, 2) are arranged one behind the other on the conveying track (5), each coating booth having two booth parts arranged on either side of the conveying track and to be moved apart from each other transversely relative to the conveying track, and
a spray device (8) arranged at the conveying track (5) in such way that said spray device is displaceable between the coating booths (1, 2) along the conveying track when the booth parts are moved apart from each other.

2. The device according to claim 1, characterised in that the spray device (8) is displaceable along a running rail track (7) located between the coating booths (1, 2) along the conveying track (5).

3. The device according to claim 1 or 2, characterised in that the inner walls of the coating booths (1, 2) are cylindrically shaped.

4. The device according to any of claims 1 to 3, characterised in that a cleaning device (15) for cleaning the spray device (8) is arranged between the coating booths (1, 2).

5. The device according to any of claims 1 to 4, wherein a suction-extraction device (12) is arranged centrically on the floor of the coating booth (1, 2), the spray coating from the spray device being in powder form.

6. The device according to claim 5, characterised in that the booth floor is funnel-shaped with respect to the suction-extraction device (12).

7. The device according to claim 5 or 6, characterised in that a ventilated fluid plate (24) is arranged on the booth floor.

8. The device according to any of claims 1 to 7, characterised in that the spray device (8) includes at least two rows of spray guns (21), the spray guns in each row being arranged vertically one above the other, the two rows being located in said coating booth (1, 2) opposite to one another on either side of the workpieces at the conveying track (5).

9. The device according to claim 8, characterised in that the spray device (8) has two additional rows of spray guns (21), the spray guns in each additional row being arranged vertically one above the other, said two additional rows being located opposite one another on either side of the work-pieces at a larger spacing than the other rows of the spray guns.

10. The device according to claim 8 or 9, characterised in that the spray device (8) is connected to a lifting device (20).

11. The device according to any of claims 8 to 10, characterised in that paint-powder supply conduits (11) for feeding paint powder to the spray guns are arranged above the spray guns to feed paint powder thereto.

## Revendications

1. Dispositif d'enduction par pulvérisation de pièces à l'aide de peinture, comportant au moins deux cabines de peinture (1, 2) disposées le long d'un trajet d'acheminement (5) des pièces, caractérisé en ce que les cabines d'enduction (1, 2) sont disposées l'une derrière l'autre sur le trajet d'acheminement (5), chaque cabine d'enduction comportant deux éléments de cabine qui sont disposés de part et d'autre du trajet d'acheminement et peuvent s'écarter l'un de l'autre transversalement au sens d'acheminement, et un dispositif de pulvérisation (8) est disposé sur le trajet d'acheminement (5), de façon à pouvoir être transféré entre les cabines d'enduction (1, 2) le long du trajet d'acheminement lorsque les éléments de cabine sont éloignés l'un de l'autre.

2. Dispositif selon la revendication 1, caractérisé en ce que le dispositif de pulvérisation (8) est déplaçable en translation le long d'un rail de roulement (7) disposé entre les cabines d'enduction (1, 2) le long du trajet d'acheminement (5).

3. Dispositif selon la revendication 1 ou 2, caractérisé en ce que les parois intérieures des cabines d'enduction (1, 2) sont de forme cylindrique.

4. Dispositif selon l'une des revendications 1 à 3, caractérisé en ce qu'un dispositif de nettoyage (15) pour le dispositif de pulvérisation (8) est disposé entre les cabines d'enduction (1, 2).

5. Dispositif selon l'une des revendications 1 à 4, caractérisé en ce qu'un dispositif d'aspiration (12) est disposé en position centrale au fond de la cabine d'enduction (1, 2), l'enduction s'effectuant par pulvérisation de peinture en poudre.

6. Dispositif selon la revendication 5, caractérisé en ce que le fond des cabines descend en forme d'entonnoir vers le dispositif d'aspiration (12).

7. Dispositif selon la revendication 5 ou 6, caractérisé en ce qu'une plaque de fluide ventilée (24) est disposée au fond des cabines.

8. Dispositif selon l'une des revendications 1 à 7, caractérisé en ce que le dispositif de pulvérisation (8) comporte au moins deux rangées de pistolets de pulvérisation superposés verticalement (21) qui, dans la cabine d'enduction (1, 2), sont disposées en vis-à-vis de part et d'autre du trajet d'acheminement (5) des pièces.

9. Dispositif selon la revendication 8, caractérisé en ce que le dispositif de pulvérisation (8) comporte deux autres rangées de pistolets de pulvérisation superposés verticalement (21) qui, dans la cabine d'enduction (1, 2), sont disposées en vis-à-vis de part et d'autre du trajet d'acheminement (3) des pièces avec un écartement supérieur à celui des autres rangées de pistolets de pulvérisation.

10. Dispositif selon la revendication 8 ou 9, caractérisé en ce que le dispositif de pulvérisation (8) est relié à un dispositif de levage (20).

11. Dispositif selon l'une des revendications 8 à 10, caractérisé en ce que les conduites d'alimentation en peinture en poudre (11) apportant de la peinture en poudre aux pistolets de pulvérisation desservent les pistolets de pulvérisation par le haut.
